# EUROPÄISCHE PATENTSCHRIFT

(11) **EP 1 336 455 B1**
(45) Veröffentlichungstag und Bekanntmachung des Hinweises auf die Patenterteilung: **27.12.2006**
(21) Anmeldenummer: 03002788.2
(22) Anmeldetag: 07.02.2003
(51) Int. Cl.: B24B 45/00

(54) **Spannmutter zum fixieren eines scheibenförmigen Werkzeugs**
Clamp screw for fixing a working wheel
Vis de serrage pour outil rotatif

(30) Priorität: 13.02.2002 DE 10205848
(43) Veröffentlichungstag der Anmeldung: 20.08.2003
(73) Patentinhaber: Metabowerke GmbH, 72622 Nürtingen (DE)
(72) Erfinder: Liersch, Ralph, Dipl.-Ing., 72555 Metzingen (DE)
(74) Vertreter: Elbertzhagen, Otto

(56) Entgegenhaltungen:
- EP-A- 0 497 138
- WO-A-96/19677

## Beschreibung

Die Erfindung bezieht sich auf eine Spannmutter zum Fixieren eines scheibenförmigen Werkzeuges an einer Gewindespindel eines Elektrowerkzeugs gemäß dem Oberbegriff des Anspruchs 1. Eine solche Spannmutter ist aus WO 96/19677 A bekannt. Solche Einrichtungen gibt es bei Kreissägen und Winkelschleifern, um das Kreissägeblatt bzw. die Schleifscheibe in kurzer Zeit anhalten zu können. Insbesondere bei Winkelschleifern mit ihren schnellaufenden Schleifscheiben besteht bei der plötzlichen Spindelabbremsung das Problem, die Schwungenergie der Schleifscheibe abbauen zu müssen, wobei das Schwungmoment der Schleifscheibe der Anzugsdrehrichtung der die Schleifscheibe sichernden Spannmutter entgegengesetzt gerichtet ist. Deshalb geht es bei der vorliegenden Spannmutter vornehmlich um eine solche, mit der bei auslaufgebremsten Winkelschleifern die Schleifscheibe auf der Gewindespindel dieses Elektrohandwerkzeugs gesichert wird.

Winkelschleifer mit einer Auslaufbremse wurden entwickelt, um das Gefährdungsrisiko für den Benutzer zu vermindern. Dazu wird nach dem Abschalten des Gerätes die auslaufende Schleifscheibe in sehr kurzer Zeit bis zum Stillstand abgebremst. Da die Bremsvorrichtungen auf die Werkzeugspindel wirken, besteht hierbei die Gefahr, daß trotz stehender Werkzeugspindel aufgrund der Schwungenergie die Schleifscheibe weiter läuft und die reibschlüssig mit ihr verbundene Spannmutter entgegen der Spanndrehrichtung mitnimmt. Eine herkömmliche Spannmutter kann sich daher von der Gewindespindel des Winkelschleifers lösen, was einen Abfall der noch rotierenden Schleifscheibe von der Werkzeugaufnahme an der Gewindespindel nach sich ziehen kann.

Für auslaufgebremste Winkelschleifer wurden deshalb spezielle Werkzeugspannvorrichtungen entwickelt, um beim Abbremsen der Gewindespindel die Bremskraft mit auf die Schleifscheibe übertragen zu können. In dem Dokument EP 0 459 697 A1 ist eine Spannmutter beschrieben, die mit einem drehfest an der Gewindespindel eines Winkelschleifers angeordneten Druckflansch zusammenwirkt, zwischen dem und der Spannmutter das Schleifwerkzeug eingespannt wird. Die Spannmutter läßt sich relativ zu dem Druckflansch aufgrund eines sogenannten laufenden Sperrwerks nur in der Anzugsdrehrichtung drehen, und ein Lösen der Spannmutter in entgegengesetzter Drehrichtung ist nur möglich, wenn zuvor über eine manuelle Betätigung die Hemmung des Sperrwerks aufgehoben wird. Dazu muß ein Teil der Spannvorrichtung in axialer Richtung verschoben werden, was den Aufbau kompliziert und störanfällig macht.

Das Dokument DE 43 37 023 A1 offenbart eine Spannmutter für einen auslaufgebremsten Winkelschleifer, die einen in einem Mutterkörper angeordneten Druckring aufweist, der im Mutterkörper über ein Gewinde gehalten ist, dessen Drehsinn dem Gewinde zwischen dem Mutterkörper und der Gewindespindel entgegengesetzt gerichtet ist. Übt die Schleifscheibe im Auslauf einen Drehmoment auf den Druckring aus, bewegt sich dieser bei Drehung von der Schleifscheibe weg, ohne seine Drehbewegung auf den Mutterkörper zu übertragen, wodurch ein Lösen der gesamten Spannmutter von der Gewindespindel verhindert ist.

Das Dokument DE 41 31 514 A1 beschreibt eine Spannvorrichtung, die ebenfalls für eine Handwerkzeugmaschine mit Spindelbremse, insbesondere für einen Winkelschleifer, vorgesehen ist. Hierbei sind entweder die äußere Spannmutter oder der innere Druckflansch mit zusätzlichen mechanischen Hilfsmitteln ausgestattet, wie an wendelförmigen Keilflächen sich abstützenden Druckgliedern, über die sich beim Abbremsen der Gewindespindel des Gerätes sogar der Spanndruck erhöht. Dazu muß eine angepaßte Gewindespindel verwendet werden, weshalb die gesamte Spannvorrichtung aufwendig ist und an Winkelschleifern herkömmlicher Bauart nicht verwendet werden kann.

Das Dokument DE 41 22320 A1 zeigt eine Werkzeugbefestigung für Winkelschleifer mit einer Bremseihrichtung, die ebenfalls aufwendig ist, weil entlang der Gewindespindel eine dazu koaxiale Hülse verschieblich ist, die am maschinenseitigen Ende mit einem Betätigungshebel versehen und am gegenüberliegenden Ende im Bereich der Werkzeugaufnahme mit einem das Schleifwerkzeug beaufschlagenden Druckflansch verbunden ist.

Aus dem Dokument DE 195 09 147 C1 geht eine Spannmutter zum Festlegen eines scheibenförmigen Werkzeugs hervor, bei der zwischen dem Mutterkörper und dem Druckring ein Axial-Wälzlager und zur Drehmitnahme eine Feder angeordnet ist. Diese Konstruktion dient lediglich dazu, bei Überschreiten eines Grenzdrehmomentes als Rutschkupplung zu fungieren.

Das Dokument WO 96 19677 A beschreibt eine ähnliche Mutter zum Spannen eines scheibenförmigen Werkzeugs, bei der nach dem Anziehen von Hand aufgrund des Arbeitswiderstandes und der Drehkraft der das Werkzeug antreibenden Spindel ein Nachspanneffekt auftritt. Um dennoch die Spannmutter wieder leicht von Hand lösen zu können ist zwischen dem Betätigungsring der Spannmutter und dem das Werkzeug beaufschlagenden Spannring ein Axiallager angeordnet, welches ein leichtes Verdrehen des Betätigungsringes unter gleichzeitiger Aufhebung der Nachspannkräfte ermöglicht.

Das Dokument EP 0 615 815 A1 offenbart eine Werkzeugspannvorrichtung an einem Winkelschleifer, bei der mittels eines Sperrmechanismus die Spannmutter sich entgegen der Spanndrehrichtung an der Gewindespindel abstützt, um bei Antrieb der Gewindespindel entgegen der Arbeitsdrehrichtung die Spannmutter zu lösen.

Der Erfindung liegt die Aufgabe zugrunde, eine Spannmutter zum Fixieren eines scheibenförmigen Werkzeugs an einer Gewindespindel eines auslaufgebremsten Elektrowerkzeugs zu schaffen, die einen einfachen Aufbau hat, die ferner ein unbeabsichtigtes Lösen des Werkzeugs von der Gewindespindel verhindert und die konstruktive Anpassungsmaßnahmen weder an der Gewindespindel noch an den scheibenförmigen Werkzeugen erfordert und somit anstelle einer herkömmlichen Spannmutter verwendet werden kann.

Diese Aufgabe wird durch die Gesamtheit der Merkmale des Patentanspruchs 1 gelöst.

Der besondere Vorteil einer erfindungsgemäßen Spannmutter liegt darin, daß in der Spanndrehrichtung der Spannmutter gesehen der Mutterkörper gegenüber dem Druckring verdreht werden kann. Das als Drucklager ausgebildete Axiallager zwischen dem Mutterkörper und dem Druckring ermöglicht diese relative Verdrehung, andererseits stellt der aus Sperrad und Sperrkörper bestehende Sperrmechanismus eine Ein-Richtungs-Kupplung dar, die das Verdrehen des Mutterkörpers relativ zum Druckring nur in einer Drehrichtung, nämlich der Spanndrehrichtung, erlaubt. Das Anziehen der Spannmutter kann entweder von Hand oder mittels eines Werkzeugs vorgenommen werden, hierbei dreht sich der das scheibenförmige Werkzeug beaufschlagende Druckring nicht mit. Als Widerlager zum Verspannen des Werkzeugs kann an der Werkzeugaufnahme der Gewindespindel der übliche, innere Druckflansch vorgesehen werden, der reib- und/oder formschlüssig in fester axialer Position auf der Gewindespindel sitzt. In Arbeitsdrehrichtung der Gewindespindel, die der Spanndrehrichtung des Mutterkörpers entgegengesetzt gerichtet ist, erfolgt die Drehmitnahme zwischen dem Druckring und dem Mutterkörper, womit zwei Effekte verbunden sind. Wird das rotierende Werkzeug durch den Bearbeitungsvorgang gebremst und somit ein Rastmoment reibschlüssig von dem Druckring der Spannmutter auf das Werkzeug übertragen, dann wird die relative Hemmung des Druckrings in der Arbeitsdrehrichtung auf den Mutterkörper übertragen, wodurch sich die angetriebene Gewindespindel relativ zum Mutterkörper in der Spanndrehrichtung verdrehen kann und die Spannmutter fester angezogen wird. Zum zweiten wird bei im Auslauf abgebremster Gewindespindel das durch die Massenträgheit des scheibenförmigen Werkzeugs bedingte Schwungmoment lediglich auf den Druckring der Spannmutter übertragen, nicht dagegen auf den Mutterkörper. Sollte sich hierdurch das Werkzeug relativ zur Gewindespindel drehen, was an sich nicht auftreten sollte, dann wird über den Druckring, der vom Werkzeug reibschlüssig mitgenommen wird, die Drehung nicht auf den Mutterkörper der Spannschraube übertragen. Die vom Druckring übertragene Spannkraft der Spannmutter bleibt unverändert erhalten, so daß die in der gesamten Werkzeugaufnahme vorhandene Reibung relativ zum Werkzeug ausreicht, um mit der Gewindespindel das Werkzeug zum Stehen zu bringen. Ein beabsichtigtes Lösen der Spannmutter durch den Benutzer durch Drehangriff am Mutternteil ist unabhängig davon in der üblichen Weise gegeben.

Vorteilhafte Ausgestaltungsmerkmale der Erfindung ergeben sich aus den Unteransprüchen.

Die Erfindung wird nachfolgend anhand der Zeichnung an Ausführungsbeispielen noch näher erläutert. Dabei zeigen:
- Fig. 1: eine perspektivische Ansicht einer Spanngutter zum Fixieren eines scheibenförmigen Werkzeugs,
- Fig. 2: die Stirnansicht der Spannmutter nach Fig. 1 von der Betätigungsseite her gesehen,
- Fig. 3: die Draufsicht auf die Spannmutter nach den Figuren 1 und 2,
- Fig. 4: einen Schnitt durch die Werkzeugaufnahme eines Winkelschleifers mit einer Spannmutter entsprechend den vorstehenden Figuren, die entlang der Linie A-A in Fig. 2 geschnitten ist,
- Fig. 5: in vergrößerter Darstellung den Schnitt durch die Spannmutter entsprechend der Linie A-A in Fig. 2,
- Fig. 6: einen Radialschnitt durch die Spannmutter entsprechend der Linie B-B in Fig. 3,
- Fig. 7: einen Schnitt entlang einer Axialebene durch eine Spannmutter in anderer Ausführung und
- Fig. 8: einen Radialschnitt durch die Spannmutter gemäß Fig. 7.

Die Figuren 1 bis 3 zeigen die äußeren Merkmale der Spannmutter, die als tragendes Element einen Mutterkörper 1 aufweist, der eine zentrale Öffnung mit einem Innengewinde 2 hat. Die eine in Fig. 1 erkennbare Stirnseite der Spannmutter wird im wesentlichen von einem Druckring 3 gebildet, der, wie Fig. 3 erkennen läßt, geringfügig aus dem Mutterkörper 1 herausragt. Wie nachstehend noch erläutert werden wird, ist dieser Druckring 3 gegenüber dem Mutterkörper 1 drehbar, und zwar in nur einer Drehrichtung. Fig. 2 zeigt die Betätigungs-Stirnseite der Spannmutter, an welcher der Mutterkörper 1 geschlossen ist. Einander diametral gegenüberliegend sind an dieser Stirnseite der Spannmutter zwei Sacklöcher 4 vorhanden, an die ein üblicher Betätigungsschlüssel mit zwei entsprechenden, vorstehenden Mitnehmerzapfen angesetzt werden kann. Entweder über einen solchen Schlüssel oder von Hand kann die Spannmutter mit dem Gewinde 2 ihres Mutterkörpers 1 auf eine Gewindespindel 5 eines Elektrohandwerkzeugs, wie insbesondere eines Winkelschleifers, aufgeschraubt werden. Die gesamte Aufnahme für eine entsprechende Schleifscheibe 6 an der Gewindespindel 5 eines Winkelschleifers veranschaulicht Fig. 4.

Wie Fig. 4 weiter zeigt, wird mit der mit dem Gewinde 2 ihres Mutterkörpers 1 auf das Gegengewinde der Gewindespindel 5 aufschraubbaren Spannmutter die Schleifscheibe 6 gegen einen inneren Druckflansch 7 verspannt. Der Druckflansch 7 stützt sich an einer Schulter der Gewindespindel 5 ab, und in gespannter Lage der Gesamtanordnung ist die Schleifscheibe 6 reibschlüssig drehfest mit der Gewindespindel 5 verbunden. Hierzu kann der innere Druckflansch 7 in Drehrichtung formschlüssig mit der Gewindespindel 5 verbunden sein.

In gegenüber Fig. 4 vergrößerter Darstellung zeigt Fig. 5 die einzelnen Bauteile der Spannmutter. Deren Mutterkörper 1 weist eine koaxiale Ringnut 11 auf, die zu derjenigen Stirnseite des Mutterkörpers 1 hin öffnet, welche in der Spannlage zu dem betreffenden Werkzeug, wie der Schleifscheibe 6, hin angeordnet ist. In der Ringnut 11 liegt der Druckring 3 ein, der - wie erwähnt - etwas über die Stirnfläche des Mutterkörpers 1 in axialer Richtung vorsteht. Nach innen hin schließt an den Druckring 3 ein Sperrad 8 an, auf das nachstehend anhand von Fig. 6 noch näher eingegangen wird. Am Grund der Ringnut 11 des Mutterkörpers 1 ist ein Axiallager 9 angeordnet, über das sich der Druckring 3 und gegebenenfalls auch das Sperrad 8 am Mutterkörper 1 abstützen, sofern in der Spannlage der Spannmutter der Druckring 3 von außen her mit dem Anpreßdruck, unter dem er an der Schleifscheibe 6 anliegt, belastet ist. So wirkt das Axiallager 9 als Drucklager, und es kann je nach Bauform und Platzverhältnissen als Gleitlager oder als Wälzlager ausgeführt sein. Der Druckring 3 stützt sich zumindest über ein an seinem inneren Umfang angeformtes, axial vorstehendes Nabenteil 12 über das Axiallager 9 am Mutterkörper 1 ab, ergänzend kann der Druckring 3 auch über das Sperrad 8 am Mutterkörper 1 abgestützt sein. Grundsätzlich kann der Druckring 3 mit dem Sperrad 8 und/oder dem Axiallager 9 eine bauliche oder sogar einstückige Einheit bilden, entscheidend ist, daß sich dennoch der Druckring 3 gegenüber dem Mutterkörper 1 drehen kann, wobei das Sperrad 8 dafür sorgt, daß dies nur in einer Drehrichtung möglich ist, nämlich in der sogenannten Arbeitsdrehrichtung der Schleifscheibe 6 bzw. der Gewindespindel 5. Diese Arbeitsdrehrichtung ist der Spanndrehrichtung der Spannmutter entgegengesetzt, auf die das Gewinde 2 im Mutterkörper 1 sowie das entsprechende Gegengewinde der Gewindespindel 5 abgestimmt ist. Dadurch ist die relative Drehbewegung zwischen der Gewindespindel 5 und dem Mutterkörper 1 der Spannmutter vorgegeben, in der das Anziehen der Spannmutter unter Leerlauf zwischen Mutterkörper 1 und Druckring 3 erfolgt.

Damit der Druckring 3, das Sperrad 8 und das Axiallager 9 in der Ringnut 11 des Mutterkörpers 1 festgehalten werden, ist ein sogenannter Montagekäfig 10 vorgesehen, der vorzugsweise in achsparallelen. Nuten der zentralen Gewindebohrung des Mutterkörpers 1 mit entsprechend achsparallelen Stegen einliegt und so zur Erzeugung einer zusätzlichen Hemmung zwischen der Spannmutter und der Gewindespindel 5 beitragen kann. Der Käfig 10 übergreift mit einander diametral gegenüberliegenden Stegen, die insbesondere in den Figuren 1 und 5 zu erkennen sind, einen Absatz am Druckring 3, über den zugleich das Sperrad 8 und das Axiallager 9 in der Ringnut 11 des Mutterkörpers 1 gesichert sind.

Fig. 6 veranschaulicht die Funktion des Sperrades 8, welches, wie aus Fig. 5 ersichtlich ist, als Scheibe mit relativ geringer Dicke ausgeführt ist. So kann das Sperrad 8 als Blechstanzteil kostengünstig gefertigt werden. Das Sperrad 8 ist Teil eines sogenannten laufenden Sperrwerks, das man auch als Eine-Richtungs-Kupplung bezeichnen kann. So ist das Sperrad 8 dafür vorgesehen, daß sich der Druckring 3 nur in einer Drehrichtung relativ zum Mutterkörper 1 bzw. umgekehrt bewegen kann, und dazu ist das Sperrad 8 mit dem Druckring 3 drehfest verbunden. Das Sperrad 8 sitzt entsprechend auf dem axial vorstehenden Nabenteil 12 des Druckringes 3, und für eine formschlüssige Verbindung zwischen dem Sperrad 8 und dem Nabenteil 12 des Druckringes 3 sorgt eine Verzahnung 13. An der Peripherie des Sperrades 8 sind Sperrkörper 16 angeordnet, die auch als in radialer Richtung elastisch einlenkbare Sperrklinken angesehen werden können. Es handelt sich bei diesen Sperrkörpern 16 um mit dem Sperrad 8 einstückige Federzungen, die im wesentlichen in tangentialer Richtung vorstehend am äußeren Umfang des Sperrades 8 angeordnet sind. Die Sperrkörper 16 liegen an der die Ringnut 11 im Mutterkörper 1 nach außen hin begrenzenden Wandung 14 an, entlang der in Umfangsrichtung hintereinander eine Mehr- oder Vielzahl von Einhaktaschen 15 eingeformt sind, an deren einer Flanke, die im wesentlichen in Radialrichtung liegt, die Sperrkörper 16 anstoßen, sofern sich das Sperrad 8 bezogen auf Fig. 6 relativ zum Mutterkörper 1 im Uhrzeigersinn dreht. In entgegengesetzter Drehrichtung des Sperrades 8 ratschen die Sperrkörper 16 über die Einhaktaschen 15 hinweg, folglich dreht sich hierbei das Sperrad 8, ohne den Mutterkörper 1 mitzunehmen. Da das Sperrad 8 drehfest mit dem Druckring 3 ist, gilt dies entsprechend für den Druckring 3.

Eine solche Ein-Richtungs-Freilauf-Kupplung zwischen dem Druckring 3 und dem Mutterkörper 1 kann auch in anderer Weise ausgeführt werden, wie es die Figuren 7 und 8 veranschaulichen. Hier bildet das Nabenteil 12 des Druckringes 3 mit seinem radial äußeren Bereich zugleich das Sperrad 8. In Umfangsrichtung des Nabenteils 12 des Druckringes 3 sind Aufnahmetaschen 17 eingeformt, in denen sich Klemmkörper 18 befinden, die radial nach außen hin an der gegenüberliegenden Wandung 19 der Ringnut 11 im Mutterkörper 1 anliegen. In diesem Fall ist die Wandung 19 der Ringnut 11 hohlzylindrisch ausgebildet. In der Richtung, die der Spanndrehrichtung des Mutterkörpers 1 entgegengesetzt gerichtet ist, verjüngen sich die Aufnahmetaschen 17 und weisen dazu entsprechende Klemmrampen 20 auf, die auf die die Ringnut 11 am Mutterkörper 1 begrenzende Innenwandung 19 zulaufen, wodurch sich die Aufnahmetaschen 17 zu dieser Innenwandung 19 hin in der genannten Richtung verengen. Bei Drehung des Mutterkörpers 1 entgegen der Spanndrehrichtung relativ zum Druckring 3 verkeilen sich entsprechend die als Sperrkörper wirkenden Klemmkörper 18 zwischen der Wandung 19 und der jeweiligen Klemmrampe 20, so daß hierbei der Druckring 3 über das Nabenteil 12 von der Drehung des Mutterkörpers 1 mitgenommen wird. Falls umgekehrt der Druckring 3 sich in der Arbeitsdrehrichtung der Schleifscheibe 6 relativ zum Mutterkörper 1 dreht, wird hierbei der Mutterkörper 1 nicht mitgedreht, insoweit besteht bei dieser Relativbewegung zwischen dem Druckring 3 und dem Mutterkörper 1 ein Leerlauf. Grundsätzlich ist hier die Funktion die gleiche wie bei dem Ausführungsbeispiel nach den Figuren 5 und 6.

Wie aus Fig. 7 deutlich wird, kann in das Nabenteil 12 des Druckringes 3 nicht nur das sogenannte Sperrad 8 integriert sein, darüberhinaus kann auch die auf dem Grund der Ringnut 11 im Mutterkörper 1 aufsitzende Stirnfläche des Nabenteils 12 der eine Partner eines das Axiallager 9 bildenden Gleitlagers sein, dessen zweiter Partner durch die Ringfläche am Grund der Ringnut 11 gebildet wird, die von der Stirnfläche des Nabenteils 12 des Druckringes 3 kontaktiert wird.

Wie Fig. 7 weiter zeigt, kann die Sicherung des Druckringes 3 in der Ringnut 11 des Mutterkörpers 1 mittels eines Federringes 21 erfolgen, der in entsprechende Umfangsnuten am Innenumfang des Druckringes 3 sowie an der gegenüberliegenden Wandung der Ringnut 11 des Mutterkörpers 1 eingreift. Des weiteren geht aus Fig. 7 hervor, daß insbesondere entlang dem Außenumfang des Druckringes 3 ein Dichtring 22 vorgesehen wird, um den Sperrmechanismus im Inneren der Ringnut 11 des Mutterkörpers 1 vor eindringendem Schmutz zu schützen.

Die Spannmutter kann bei üblichen Elektrowerkzeugen, insbesondere Winkelschleifern, verwendet werden, ohne daß an dem Gerät Veränderungen vorgenommen werden müssen. Die Handhabung ist die gleiche wie bei herkömmlichen Spannmuttern, so kann die Spannmutter von Hand aufgeschraubt werden, der sich hierbei am Werkzeug 6 abstütztende Druckring 3 wird in der Spanndrehrichtung des Mutterkörpers 1 nicht mitgenommen, so daß beim Aufschrauben der Spannmutter eine hierdurch bedingte Hemmung entfällt. Über das Bremsmoment des im Werkstückeingriff befindlichen Werkzeugs 6 relativ zur antreibenden Gewindespindel 5 zieht sich die Spannmutter selbstätig weiter fest. Dafür sorgt die Drehmitnahme zwischen dem Druckring 3 und dem Mutterkörper 1 in der Arbeitsdrehrichtung der Gewindespindel 5. Dieser Effekt tritt ebenfalls beim Einschalten des Gerätes aufgrund der Massenträgheit des zu beschleunigenden, scheibenförmigen Werkzeugs 6 ein. Im Auslauf reicht grundsätzlich die in der Werkzeugaufnahme aufgrund des Spanndrucks der Spannmutter vorhandene Reibung aus, um das Werkzeug 6 ohne Schlupf relativ zur Gewindespindel 5 in kurzer Zeit zum Stillstand zu bringen. Sollte jedoch, aus welchen Umständen auch immer, aufgrund des Trägheitsmomentes des Werkzeugs 6 eine relative Verdrehung zwischen dem Werkzeug 6 und der Gewindespindel 5 auftreten, dann wird aufgrund des Leerlaufs zwischen dem reibschlüssig mit dem Werkzeug 6 verbundenen Druckring 3 der Mutterkörper 1 der Spannschraube nicht mitgenommen, so daß der Spanndruck unverändert aufrechterhalten bleibt, sich die Spannmutter nicht lösen und im schlimmsten Falle einschließlich des Werkzeugs 6 nicht von der Gewindespindel 5 abfallen kann.

## Patentansprüche

1. Spannmutter zum Fixieren eines scheibenförmigen Werkzeuges (6) an einer Gewindespindel (5) eines Elektrowerkzeugs mit Auslaufbremse, insbesondere eines Elektrohandwerkzeugs, mit einem auf das Spindelgewinde aufschraubbaren sowie davon lösbaren Mutterkörper (1) und mit einem am Mutterkörper (1) koaxial angeordneten, mit dem Werkzeug (6) verspannbaren Druckring (3), zwischen dem und dem Mutterkörper (1) ein Axiallager (9) sich befindet **dadurch gekennzeichnet, daß** der Druckring (3) drehfest mit einem im Mutterkörper (1) einliegenden Sperrad (8) ist, zwischen dem und der umgebenden Wandung (14, 19) des Mutterkörpers (1) zumindest ein Sperrkörper (16, 18) derart angeordnet ist, daß zwischen dem Mutterkörper (1) und dem Sperrad (8) in der Spanndrehrichtung ein Leerlauf besteht und in der entgegengesetzten Drehrichtung, der Arbeitsdrehrichtung, eine Drehmitnahme erfolgt.

2. Spannmutter nach Anspruch 1,
**dadurch gekennzeichnet,**
**daß** der Mutterkörper (1) eine an seiner zu dem zu spannenden Werkzeug (6) hin anzuordnenden Stirnseite öffnende Ringnut (11) hat, in welcher der Druckring (3), das Sperrad (8) und das Axiallager (9) angeordnet sind, die mittels eines Halteelementes (10, 21) am Mutterkörper (1) gesichert sind.

3. Spannmutter nach Anspruch 2,
**dadurch gekennzeichnet,**
**daß** der Druckring (3) ein axial vorstehendes Nabenteil (12) hat, zwischen dem und der die Ringnut (11) radial nach außen begrenzenden Wandung (14) des Mutterkörpers (1) sich das Sperrad (8) und zwischen dessen Stirnseite und dem Grund der Ringnut (11) des Mutterkörpers (1) sich das Axiallager (9) befindet.

4. Spannmutter nach Anspruch 3,
**dadurch gekennzeichnet,**
**daß** das Sperrad (8) auf das Nabenteil (12) des Druckringes (3) aufgesetzt und mit diesem verzahnt ist.

5. Spannmutter nach einem der Ansprüche 1 - 4,
**dadurch gekennzeichnet,**
**daß** das Sperrad (8) als Sperrkörper (16) an seinem Außenumfang zumindest eine radial einlenkbare Sperrklinke hat, zu deren Eingriff entlang der äußeren Wandung (14) der Ringnut (11) des Mutterkörpers (1) Einhaktaschen (15) so angeordnet sind, daß sich darin bei Drehung des Mutterkörpers (1) entgegen der Spann-Drehrichtung der zumindest eine Sperrkörper (16) formschlüssig abstützt.

6. Spannmutter nach Anspruch 5,
**dadurch gekennzeichnet,**
**daß** entlang dem Außenumfang der Sperrades (8) mehrere Sperrkörper (16) vorhanden sind, die als mit dem Sperrad (8) einstückige Federzungen ausgebildet sind.

7. Spannmutter nach einem der Ansprüche 1 - 4,
**dadurch gekennzeichnet,**
**daß** das Sperrad (8) entlang seinem Außenumfang Aufnahmetaschen (17) mit darin angeordneten, wälzbaren Klemmkörpern (18) als Sperrkörper hat, wobei die Aufnahmetaschen (17) relativ zur Innenwandung (19) des Mutterkörpers (1), welche deren Ringnut (11) nach außen in begrenzt, entgegen der Spanndrehrichtung des Mutterkörpers (1) ansteigende Klemmrampen (20) haben.

8. Spannmutter nach den Ansprüchen 3 und 7,
**dadurch gekennzeichnet,**
**daß** der Druckring (3) und das Sperrad (8) miteinander einstückig sind, indem die Aufnahmetaschen (17) für die Klemmkörper (18) am Außenumfang des Nabenteils (12) des Druckringes (3) eingeformt sind.

9. Spannmutter nach einem der Ansprüche 3 - 8,
**dadurch gekennzeichnet,**
**daß** die Stirnseite des Nabenteils (12) am Druckring (3) am Grund der Ringnut (11) des Mutterkörpers (1) anliegt und die betreffenden Kontaktflächen des Nabenteils (12) und der Ringnut (11) als Gleitelemente das Axiallager (9) bilden.

## Claims

1. Clamp screw for fixing a disc-shaped tool (6) on a threaded spindle (5) of an electric tool with no-load brake, more particularly an electric hand tool, with a screw nut body (1) which can be screwed onto the spindle housing and can be removed therefrom and with a pressure ring (3) which is mounted coaxially on the screw nut body (1) and can be tensioned with the tool (6), wherein an axial bearing (9) is located between the pressure ring and screw nut body (1),
**characterised in that**
the pressure ring (3) is fixed against rotation with a locking wheel (8) inserted in the screw nut body (1), at least one locking body (16, 18) is mounted between the wheel and the surrounding wall (14, 19) of the screw nut body (1) so that a freewheel exists between the screw nut body (1) and the locking wheel (8) in the clamping rotational direction, and a rotational entrainment takes place in the opposite direction of rotation, the working rotational direction.

2. Clamp screw according to claim 1,
**characterised in that**
the screw nut body (1) has a ring groove (11) which opens on its end side which is to be mounted towards the tool (6) which is to be clamped wherein the pressure ring (3), the locking wheel (8) and the axial bearing (9) are mounted in the ring groove and are secured on the screw nut body (1) by means of a retaining element (10, 21).

3. Clamp screw according to claim 2,
**characterised in that**
the pressure ring (3) has an axially protruding hub part (12) between which and the wall (14) of the screw nut body (1) defining the ring groove (11) radially on the outside is located the locking wheel (8) and between whose end side and the bottom of the ring groove (11) of the screw nut body (1) is located the axial bearing (9).

4. Clamp screw according to claim 3,
**characterised in that**
the locking wheel (8) is set on the hub part (12) of the pressure ring (3) and is interlocked therewith.

5. Clamp screw according to one of claims 1 to 4,
**characterised in that**
the locking wheel (8) has as the locking body (16) on its outer perimeter at least one radially turned-in locking pawl for whose engagement along the outer wall (14) of the ring groove (11) of the screw nut body (1) there are hooked pockets (15) arranged so that as the screw nut body (1) turns against the clamping rotational direction the at least one locking body (16) is supported therein with positive locking engagement.

6. Clamp screw according to claim 5,
**characterised in that**
several locking bodies (16) are provided along the outer perimeter of the locking wheel (8) and are formed as resilient tongues integral with the locking wheel (8).

7. Clamp screw according to one of claims 1 to 4,
**characterised in that**
the locking wheel (8) has along its outer perimeter mounting pockets (17) with rolling clamping bodies (18) mounted therein as locking body wherein the mounting pockets (17) have relative to the wall (19) of the screw nut body (1) which defines the ring groove (11) on the outside, clamping ramps (20) which rise opposite the clamping rotational direction of the screw nut body (1).

8. Clamp screw according to claims 3 and 7,
**characterised in that**
the pressure ring (3) and the locking wheel (8) are integral with one another **in that** the mounting pockets (17) for the clamping bodies (18) are moulded on the outer perimeter of the hub part (12) of the pressure ring (3).

9. Clamp screw according to one of claims 3 to 8,
**characterised in that**
the end side of the hub part (12) on the pressure ring (3) bears against the bottom of the ring groove (11) of the screw nut body (1) and the relevant contact faces of the hub part (12) and ring groove (11) as slide elements form the axial bearing (9).

## Revendications

1. Ecrou de serrage pour la fixation d'un outil (6) en forme de plaque à une tige filetée (5) d'un outil électrique avec frein d'arrêt inertiel, notamment d'un outil électrique à main, avec un corps écrou (1) pouvant être vissé sur ladite tige filetée et dévissé de celle-ci, et avec une bague de pression (3), agencée coaxialement sur le corps d'écrou (1) et pouvant être serrée avec l'outil (6), un palier axial (9) étant installé entre ladite bague de pression et le corps d'écrou (1),
**caractérisé en ce que**
la bague de pression (3) est solidaire en rotation avec une roue d'encliquetage (8) insérée dans l'écrou (1), au moins un organe de blocage (16, 18) étant agencé entre la roue d'encliquetage et la paroi extérieure (14, 19) de l'écrou (1) de sorte qu'il existe une marche à vide entre le corps d'écrou (1) et la roue d'encliquetage (8), dans la direction de serrage, et qu'un entraînement en rotation ait lieu dans la direction de rotation opposée, qui, en l'occurrence, est la direction de rotation de travail.

2. Ecrou de serrage selon la revendication 1,
**caractérisé en ce que**
le corps d'écrou (1) est pourvu, sur sa face frontale, orientée vers l'outil (6), d'une rainure annulaire (11) dans laquelle la bague de pression (3), la roue d'encliquetage (8) et le palier axial (9) sont agencés et bloqués sur le corps d'écrou (1) au moyen d'un élément de retenue (10, 21).

3. Ecrou de serrage selon la revendication 2,
**caractérisé en ce que**
la bague de pression (3) est pourvue d'un moyeu (12) en saillie axiale, entre lequel et la paroi extérieure (14) du corps d'écrou (1) limitant à l'extérieur, dans la direction radiale la rainure annulaire (11), est placée la roue d'encliquetage (8), et entre la face frontale duquel et le fond de la rainure annulaire (11) est installé le palier axial (9).

4. Ecrou de serrage selon la revendication 3,
**caractérisé en ce que**
la roue d'encliquetage (8) est posée sur le moyeu (12) de la bague de pression (3) et crantée avec celui-ci.

5. Ecrou de serrage selon l'une des revendications 1 à 4,
**caractérisé en ce que**
la roue d'encliquetage (8), en tant qu'organe de blocage (16) présente sur sa surface extérieure au moins un cliquet d'arrêt, mobile dans la direction radiale, pour la mise en prise duquel des logements d'accrochage (15) sont prévus, le long de la paroi extérieure (14) de la rainure annulaire (11) du corps d'écrou (1), de telle manière que l'organe de blocage (16) au moins prévu y prenne appui, en s'y emboîtant lors de la rotation du corps d'écrou (1) dans la direction opposée à la direction de serrage.

6. Ecrou de serrage selon la revendication 5,
**caractérisé en ce que**,
le long de la surface extérieure de la roue d'encliquetage (8), sont prévus plusieurs organes de blocage (16) qui sont réalisés en tant que languettes élastiques formées d'une seule pièce avec la roue d'encliquetage (8).

7. Ecrou de serrage selon l'une des revendications 1 à 4,
**caractérisé en ce que**
la roue d'encliquetage (8) est pourvue, le long de sa surface extérieure, de réceptacles (17), dans lesquels sont agencés des organes de d'arrêt (18) susceptibles de rouler, en tant qu'organes de blocage, lesdits (17) présentant, par rapport à la paroi intérieure (19) du corps d'écrou (1), qui limite vers l'extérieur la rainure annulaire (11), des rampes de serrage (20) ascendante dans la direction opposée à la direction de rotation de serrage du corps d'écrou (1).

8. Ecrou de serrage selon les revendications 3 et 7,
**caractérisé en ce que**
la bague de pression (3) et la roue d'encliquetage (8) sont formées d'une seule pièce, les réceptacles (17) pour les organes de blocage (18) étant formés sur la périphérie du moyeu (12) de la bague de pression (3).

9. Ecrou de serrage selon l'une des revendications 3 à 8,
**caractérisé en ce que**
la face frontale du moyeu (12) sur la bague de pression (3) porte contre le fond de la rainure annulaire (11) du corps d'écrou (1) et que les surfaces de contact concernées dudit moyeu (12) et la rainure annulaire (11) sont formées dans le palier axial (9) en tant qu'organes de glissement.
